# DEMANDE DE BREVET EUROPEEN

(11) **EP 4 786 694 A1**
(43) Date de publication de la demande: **05.08.2026**
(21) Numéro de dépôt: 26155815.9
(22) Date de dépôt: 02.02.2026
(51) Int. Cl.: E03B 9/20, E03B 9/02, E03B 9/04

(54) **APPAREIL DE DISTRIBUTION D'EAU**

(30) Priorité: 03.02.2025 FR 2501077
(71) Demandeur: Bayard, 69330 Meyzieu (FR)
(72) Inventeur: LEBEAU, Florian Michel Mathieu, 69400 GLEIZE (FR); PIOT, Raphaël Marie Emeric Hervé, 69100 VILLEURBANNE (FR)
(74) Mandataire: Cabinet Didier Martin

(57) **Abrégé**

- Appareil de distribution d'eau
- Appareil de distribution d'eau comprenant un distributeur multivoies (8) qui inclut un port d'entrée (9), un premier port de sortie (10), un port de vidange, ainsi qu'un sélecteur rotatif mobile entre une pluralité de positions de sélecteur incluant une première position de distribution, dans laquelle le port d'entrée (9) communique avec le premier port de sortie pour acheminer de l'eau jusqu'à une première ouverture de distribution, et une position de vidange, dans laquelle le premier port de sortie (10) communique avec le port de vidange mais pas avec le port d'entrée (9), ledit port de vidange étant suffisamment bas pour permettre une purge par gravité lorsque le sélecteur est en position de vidange, ledit appareil comprenant un organe de rappel du sélecteur en position de vidange
- Appareils de distribution d'eau, par exemple bornes-fontaines

## Description

La présente invention concerne le domaine technique général des dispositifs de distribution d'eau, en particulier d'eau potable, par exemple sur la voie publique en tant qu'équipements collectifs.

La présente invention se rapporte plus particulièrement à un appareil de distribution d'eau comprenant au moins une première ouverture de distribution d'eau ainsi qu'un organe de commande actionnable manuellement pour commander la distribution d'eau par ladite première ouverture.

Il est connu d'installer sur la voie publique des bornes-fontaines pour permettre un accès libre à un réseau d'eau potable. Les bornes-fontaines connues se présentent ainsi sous la forme d'une borne en fonte pourvue d'un dégorgeoir par lequel l'eau peut couler pour être distribuée, en réponse à l'actionnement manuel d'un organe de commande de la distribution. L'organe de commande manuel en question est conçu pour être impossible à bloquer en position ouverte de distribution, afin de limiter le gaspillage d'eau. L'organe de commande peut par exemple être formé par un volant ou un bouton à presser ou à tourner qui agit sur un dispositif de robinetterie spécifique, comme par exemple un clapet à pignon-crémaillère ou un robinet centrifuge.

Ces bornes-fontaines connues donnent globalement satisfaction, mais n'en présentent pas moins certains inconvénients. En premier lieu, ces bornes-fontaines connues reposent souvent sur des conceptions complexes et/ou encombrantes, qui mettent généralement en œuvre de nombreux composants, ce qui multiplie les risques de défaillance et nécessite de ce fait une maintenance relativement contraignante. Ces conceptions connues entraînent également un coût de fabrication significatif. Par ailleurs, afin de garantir le maintien de conditions sanitaires appropriées, il est nécessaire de purger la canalisation qui débouche dans le dégorgeoir entre chaque distribution d'eau, pour éviter la distribution d'une eau qui aurait pu stagner pendant une longue durée. Les bornes-fontaines connues ont là encore recours, pour assurer cette fonction de vidange automatique du circuit hydraulique, à des mécanismes souvent complexes, onéreux et contraignants. En outre, les conceptions mises en œuvre dans les bornes-fontaines connues ne permettent pas de bénéficier de fonctionnalités de distribution d'eau additionnelles, autre que le simple écoulement d'eau par le dégorgeoir.

Les objets assignés à l'invention visent par conséquent à remédier aux différents inconvénients susmentionnés et à proposer un nouvel appareil de distribution d'eau de construction extrêmement fiable, économique et durable, qui repose sur une conception particulièrement simple et légère, permettant d'assurer de façon extrêmement sûre et efficace une vidange automatique du circuit hydraulique tout en étant compatible avec la mise en œuvre d'une pluralité de modes de distribution d'eau.

Un autre objet assigné à l'invention vise à proposer un nouvel appareil de distribution d'eau qui, tout en étant d'utilisation particulièrement facile et intuitive, permet de limiter drastiquement le risque de gaspillage.

Un autre objet de l'invention vise à proposer un nouvel appareil de distribution d'eau qui repose sur une conception purement mécanique ne nécessitant pas d'alimentation électrique.

Un autre objet de l'invention vise à proposer un nouvel appareil de distribution d'eau dont la conception permet une installation, une maintenance et un démontage qui soient faciles et rapides.

Un autre objet de l'invention vise à proposer un nouvel appareil de distribution d'eau capable de résister au gel.

Un autre objet assigné à l'invention vise à proposer un nouvel appareil de distribution d'eau de construction particulièrement compacte et robuste.

Les objets assignés à l'invention sont atteints à l'aide d'un appareil de distribution d'eau comprenant au moins une première ouverture de distribution d'eau ainsi qu'un organe de commande actionnable manuellement pour commander la distribution d'eau par ladite première ouverture, ledit appareil de distribution d'eau étant caractérisé en ce qu'elle comprend en outre un distributeur multivoies qui inclut au moins un port d'entrée, un premier port de sortie, un port de vidange, ainsi qu'un sélecteur rotatif, ledit appareil de distribution d'eau comprenant en outre une première canalisation de distribution qui relie fluidiquement ladite première ouverture de distribution audit premier port de sortie, ainsi qu'une canalisation d'alimentation connectée fluidiquement audit port d'entrée et pourvue d'un raccord pour être connectée à une conduite d'eau sous pression, ledit sélecteur étant mobile entre une pluralité de positions de sélecteur incluant au moins une première position de distribution, dans laquelle le port d'entrée est mis en communication fluidique avec le premier port de sortie pour acheminer l'eau depuis ladite conduite d'eau sous pression jusqu'à ladite première ouverture de distribution, et une position de vidange, dans laquelle le premier port de sortie est mis en communication fluidique avec le port de vidange mais n'est pas mis en communication fluidique avec le port d'entrée, ledit port de vidange étant situé plus bas que ladite première canalisation de distribution pour permettre la purge par gravité de cette dernière via le port de vidange lorsque le sélecteur est en position de vidange, ledit appareil de distribution d'eau comprenant en outre un organe de rappel exerçant sur le sélecteur une force de rappel qui le rappelle en position de vidange, ledit organe de commande étant relié audit sélecteur pour faire passer ce dernier de sa position de vidange à sa première position de distribution par actionnement manuel dudit organe de commande à l'encontre de ladite force de rappel.

D'autres particularités et avantages de l'invention apparaîtront et ressortiront plus en détail à la lecture de la description faite ci-après, en référence aux dessins annexés, donnés uniquement à titre d'exemples illustratifs et non limitatifs, dans lesquels :
- La figure 1 illustre, selon une vue schématique en perspective, un appareil de distribution d'eau conforme à un premier mode de réalisation de l'invention, qui constitue en l'espèce une borne-fontaine incongelable pour distribuer de l'eau sur la voie publique, la figure 1 incluant en outre un détail de conception interne de la borne-fontaine en vue agrandie écorchée.
- La figure 2 illustre, selon une vue schématique, la borne-fontaine de la figure 1, avec les composants de cette dernière situés sous le niveau du sol qui sont visibles en coupe.
- La figure 3 illustre, selon une vue schématique en coupe, l'appareil de distribution d'eau de la figure 2.
- La figure 4 illustre, selon une vue schématique en coupe partielle, un détail de réalisation de la borne-fontaine des figures précédentes, qui montre plus précisément l'embase du boîtier extérieur de la borne-fontaine, ainsi que le tube souterrain qui s'étend vers le bas à partir de cette dernière et qui est destiné à être enfoui sous le sol.
- La figure 5 illustre, selon une vue schématique en perspective, un détail de réalisation de la borne-fontaine des figures précédentes, correspondant à une cartouche extractible qui inclut en particulier le distributeur multivoies (en l'espèce un distributeur hydraulique à trois voies) équipant la borne-fontaine.
- La figure 6 illustre, selon une vue schématique en perspective, un détail de réalisation de la cartouche extractible de la figure 5.
- La figure 7 illustre, selon une vue schématique en perspective, un détail de réalisation de la borne-fontaine des figures précédentes, qui inclut en particulier l'organe de commande actionnable manuellement et un dispositif de transmission qui relie mécaniquement l'organe de commande au sélecteur du distributeur multivoies.
- La figure 8 illustre, selon une vue schématique en perspective, un détail de réalisation d'une borne-fontaine non incongelable conforme à un deuxième mode de réalisation de l'invention, ledit détail de réalisation incluant un organe de commande actionnable manuellement qui est monté en rotation et est connecté directement au sélecteur d'un distributeur multivoies (en l'espèce un distributeur hydraulique à trois voies) équipant la borne-fontaine concernée.
- La figure 9 illustre, selon une vue schématique en perspective, un distributeur à quatre voies qui est susceptible d'être mis en œuvre à la place du distributeur à trois voies dans les bornes-fontaines des figures précédentes, pour permettre aux utilisateurs des bornes-fontaines en question de bénéficier de deux modes différents de distribution d'eau, au lieu d'un seul comme dans les variantes de réalisation des figures précédentes.
- La figure 10 est une vue arrière du distributeur à quatre voies de la figure 9.
- La figure 11 est une vue éclatée du distributeur à quatre voies des figures 9 et 10.
- La figure 12 illustre de façon séparée le sélecteur du distributeur à quatre voies des figures 9 à 11.
- La figure 13 illustre, de façon schématique, un détail de réalisation du sélecteur à quatre voies des figures 9 à 12, qui permet de visualiser la relation fonctionnelle entre les ports du distributeur et le sélecteur de ce dernier.

L'invention concerne un appareil 1 de distribution d'eau, qui est constitué de préférence, conformément aux modes de réalisations illustrés aux figures, d'une borne-fontaine pour distribuer de l'eau, de préférence de l'eau potable, sur la voie publique. Ladite borne-fontaine permet ainsi à un utilisateur d'accéder librement à une source d'eau, par exemple pour remplir une gourde, se laver les mains ou boire directement l'eau distribuée. Le terme « *borne-fontaine* » doit être pris ici dans son acception habituelle sur le territoire français, de sorte qu'il ne désigne pas un poteau incendie. En tout état de cause, l'invention n'est pas limitée à un appareil 1 de distribution d'eau qui constitue une borne-fontaine, même si la description qui suit, et les dessins annexés, concernent ce mode de réalisation particulièrement préférentiel.

L'appareil 1 de distribution d'eau selon l'invention comprend au moins une première ouverture 2 de distribution d'eau, préférentiellement disposée en sortie d'un dégorgeoir 2A qui dirige le flux d'eau distribué vers l'extérieur de l'appareil 1 et vers le bas.

Avantageusement, l'appareil 1 de distribution d'eau comprend un boîtier extérieur 3 avec une embase 3A (non représentée sur la figure 1). Le boîtier extérieur 3 est destiné à s'élever au-dessus du sol 5 à partir de ladite embase 3A. La première ouverture 2 de distribution d'eau, ainsi que le dégorgeoir 2A évoqué précédemment, sont portés par le boîtier extérieur 3, et permettent un écoulement d'eau hors dudit boîtier extérieur 3. Le boîtier extérieur 3 présente préférentiellement une forme générale de potelet, par exemple de forme sensiblement cylindrique circulaire comme illustré aux figures. Il comprend de préférence un coffre avant 30 et un coffre arrière 31, qui sont assemblés entre eux par des moyens de liaison mécanique, et coiffés d'un chapeau 32. Les coffres avant 30 et arrière 31 forment ainsi des demi-coques complémentaires qui, une fois assemblées, délimitent une enceinte fermée. Le boîtier extérieur 3 comprend de préférence un système de verrouillage 4 qui permet de verrouiller/déverrouiller l'assemblage du coffre avant 30 avec le coffre arrière 31, par exemple au moyen d'une clé 40. Ceci permet d'assurer la maintenance des composants internes de l'appareil 1, ainsi que son installation et son démontage.

Dans le premier mode de réalisation particulier illustré aux figures 1 et 7, qui correspond à un appareil 1 de distribution d'eau qui est une borne-fontaine incongelable, c'est-à-dire qui peut distribuer de l'eau même en cas de gel (températures en deçà de 0°C), l'appareil 1 de distribution d'eau comprend également un tube souterrain 6 qui s'étend vers le bas à partir de l'embase 3A pour être enfoui dans le sol 5. Le tube souterrain 6 est destiné à accueillir, comme cela sera décrit plus en détail dans ce qui suit, des composants du circuit hydraulique de l'appareil 1, à une profondeur suffisante en dessous du sol 5 pour empêcher l'eau qui circule dans lesdits composants de geler. Dans le cas où l'appareil 1 de distribution d'eau constitue une borne-fontaine non incongelable (deuxième mode de réalisation de la figure 8), l'appareil 1 ne comprend pas le tube souterrain 6, et les éléments de circuit hydraulique sont tous logés à l'intérieur du boîtier extérieur 3, au-dessus du sol 5.

Conformément à l'invention, l'appareil 1 de distribution d'eau comprend un organe de commande 7 qui est actionnable manuellement pour commander la distribution d'eau par ladite première ouverture 2. De préférence, comme illustré aux figures, l'organe de commande 7 est monté sur le boîtier extérieur 3, par rapport auquel il est monté mobile pour pouvoir être entraîné en mouvement manuellement par un utilisateur désireux de faire couler de l'eau par la première ouverture 2. L'organe de commande 7 est avantageusement rotatif, de préférence selon un premier axe de rotation X-X' horizontal. L'organe de commande 7 se présente par exemple sous la forme d'un bouton tournant, qui est conçu pour être saisi à la main par un utilisateur et être tourné par ce dernier selon une course angulaire prédéterminée, pour commander la distribution d'eau par la première ouverture 2. L'invention n'est bien entendu pas limitée à une forme particulière de l'organe de commande 7, qui peut par exemple alternativement se présenter sous la forme d'un levier, d'un volant, d'un bouton poussoir sans pour autant que l'on sorte du cadre de l'invention.

L'appareil 1 de distribution d'eau comprend en outre un distributeur multivoies 8, qui est par exemple un distributeur à trois voies (exemple des figures 1 à 8) ou un distributeur à quatre voies (exemples des figures 9 à 13). Le distributeur multivoies 8 est un distributeur hydraulique multivoies, c'est-à-dire une vanne hydraulique qui permet de contrôler et diriger un flux d'eau vers différentes sorties et/ou entrées dans le circuit de distribution d'eau mis en œuvre par l'appareil 1. Le distributeur multivoies 8 est un distributeur hydraulique mécanique, c'est-à-dire qui ne nécessite pas d'alimentation électrique et est dépourvu de toute motorisation, au contraire d'une électrovanne par exemple. Le distributeur multivoies 8 forme avantageusement une unité monobloc conçue pour être raccordée hydrauliquement, de préférence de façon démontable via des ports adaptés, au circuit de distribution d'eau mis en œuvre par l'appareil 1. Les exemples illustrés concernent, comme exposé précédemment, des distributeurs hydrauliques à trois voies ou à quatre voies, mais l'invention n'est bien entendu pas limitée à un nombre particulier de voies et il est par exemple parfaitement envisageable de mettre alternativement en œuvre, sans pour autant sortir du cadre de l'invention, un distributeur à cinq voies ou à six voies. De préférence, comme cela ressortira de la description qui suit, ledit distributeur multivoies 8 est un distributeur à au moins trois voies.

Le distributeur multivoies 8 inclut au moins un port d'entrée 9, un premier port de sortie 10 et un port de vidange 11. Dans le mode de réalisation des figures 1 à 8, où le distributeur multivoies 8 est un distributeur à trois voies, ce dernier inclut un seul port de sortie, savoir le premier port de sortie 10. Dans le mode de réalisation des figures 9 à 13, où le distributeur multivoies 8 est un distributeur à quatre voies, ce dernier inclut, en plus du premier port de sortie 10, un deuxième port de sortie 13, comme cela sera décrit plus en détail dans ce qui suit. Chaque port du distributeur multivoies 8 consiste par exemple en un orifice, de préférence pourvu d'un connecteur hydraulique, par lequel l'eau à distribuer peut circuler selon différentes directions. Le distributeur multivoies 8 inclut en outre un sélecteur 12, qui se présente avantageusement sous la forme d'une pièce mobile par rapport auxdits port d'entrée 9, premier port de sortie 10, port de vidange 11 et éventuellement audit deuxième port de sortie 13, afin de modifier le chemin de l'eau à l'intérieur du distributeur multivoies 8. Comme illustré, le sélecteur 12 est rotatif, de préférence selon un deuxième axe de rotation Y-Y' horizontale. Le recours à un sélecteur 12 qui est rotatif contribue à l'obtention d'une conception particulièrement compacte, simple et fiable, en facilitant notamment le couplage cinématique de l'organe de commande 7 et du sélecteur 12, comme cela ressortira plus en détails dans ce qui suit. La mise en œuvre d'un distributeur multivoies 8 dont le sélecteur n'est pas rotatif, et est par exemple coulissant (monté à translation) est moins avantageuse, car elle conduit à une conception beaucoup moins fiable, moins compacte et moins aisément démontable.

Conformément à l'invention, l'appareil 1 de distribution d'eau comprend en outre une première canalisation de distribution 14 qui relie fluidiquement la première ouverture 2 de distribution d'eau au premier port de sortie 10. De préférence, ladite première canalisation de distribution 14 inclut, comme illustré aux figures, un premier tuyau, de préférence souple, flexible, qui est réalisé par exemple en un matériau élastomère. Le recours à un tuyau souple pour connecter le premier port de sortie 10 à la première ouverture 2 de distribution, afin d'acheminer de l'eau dudit premier port de sortie 10 à ladite première ouverture 2 de distribution s'avère particulièrement avantageux car il facilite l'installation de l'appareil 1 ainsi que sa maintenance et son démontage éventuel. L'appareil 1 de distribution d'eau comprend également, conformément à l'invention, une canalisation d'alimentation 15 qui est connectée fluidiquement, par exemple à l'une de ses extrémités, au port d'entrée 9, et qui est pourvue d'un raccord 16, par exemple à l'autre de ses extrémités, pour être connectée à une conduite d'eau sous pression (non illustrée). La conduite d'eau sous pression est avantageusement une conduite dans laquelle circule de l'eau potable, qui est par exemple enterrée sous la voie publique. Le raccord 16 permet de connecter une tuyauterie reliée à la conduite d'eau sous pression, de façon à acheminer ainsi de l'eau issue de ladite conduite d'eau sous pression jusqu'au port d'entrée 9, via la canalisation d'alimentation 15. Ladite canalisation d'alimentation 15 inclut au moins l'un des composants hydrauliques suivants, et de préférence tous les composants hydrauliques suivants :
- un filtre 17, pour filtrer l'eau issue de la conduite d'eau sous pression avant qu'elle ne parvienne au distributeur multivoies 8,
- un clapet anti-retour 18, pour empêcher tout retour d'eau en arrière, dans la conduite d'eau sous pression,
- un réducteur de pression 19, pour ajuster la pression de l'eau distribuée afin que le flux d'eau en sortie de l'ouverture 2 de distribution d'eau soit adapté à l'usage souhaité, ce qui signifie, lorsque l'appareil 1 est une borne-fontaine, que la pression de l'eau distribuée est suffisamment basse pour permettre à un utilisateur de remplir un récipient (gourde, gobelet ou bouteille) et/ou de boire directement en sortie de la première ouverture 2.

De préférence, la canalisation d'alimentation 15 comprend une conduite rigide 15A qui s'étend entre une première extrémité connectée fluidiquement au raccord 16, et une deuxième extrémité, ainsi qu'un deuxième tuyau 15B, qui est par exemple souple ou rigide, et qui s'étend entre une extrémité amont connectée à ladite deuxième extrémité de la conduite rigide 15A, et une extrémité aval connectée audit port d'entrée 9 du distributeur multivoies 8. La conduite rigide 15A est avantageusement réalisée en un matériau métallique. Le deuxième tuyau 15B peut être souple, et dans ce cas est avantageusement réalisé en un matériau souple, flexible, comme par exemple un élastomère. Alternativement, le deuxième tuyau 15B peut être rigide, et dans ce cas est avantageusement réalisé en un matériau rigide, comme par exemple un matériau métallique. De préférence, la conduite rigide 15A inclut le ou lesdits composant(s) hydraulique(s) 17, 18, 19 évoqués précédemment. Le recours à un deuxième tuyau 15B présentant un caractère souple, flexible, facilite la connexion des composants hydrauliques 17, 18, 19 au distributeur multivoies 8, à l'amont de ce dernier, relativement au sens de distribution de l'eau. Il est cependant parfaitement envisageable et même préférable, dans le mode de réalisation avantageux où une architecture à cartouche extractible 22 est mise en œuvre comme décrit ci-après, de recourir à un deuxième tuyau 15B présentant un caractère rigide, pour faciliter la manipulation de la cartouche 22 et favoriser la robustesse et la fiabilité de cette dernière. De préférence, la canalisation d'alimentation 15 inclut un siège 20 relié fluidiquement au raccord 16, de préférence de façon permanente. Par exemple, comme illustré aux figures, le tube souterrain 6 présente une extrémité libre, à l'opposé de l'embase 3A, qui porte le raccord 16, lequel est avantageusement intégré dans un pied dont est pourvue l'extrémité libre du tube souterrain 6. Avantageusement, ladite conduite rigide 15A est pourvue à ladite première extrémité d'un piston 21, qui se présente par exemple sous la forme d'un embout cylindrique pourvu d'un ou plusieurs joint(s) torique(s). Le piston 21 est conçu pour être reçu de façon amovible par le siège 20, pour établir une liaison fluidique entre lesdits raccord 16 et conduite rigide 15A. Le piston 21 est avantageusement conçu pour être inséré verticalement, de façon amovible, dans le siège 20, dans lequel il est maintenu par des joints toriques étagés dont il est avantageusement pourvu. De préférence, l'appareil 1 de distribution d'eau comprend une cartouche extractible 22, illustrée séparément par la figure 5, qui inclut au moins le distributeur multivoies 8, et de préférence ladite conduite rigide 15A. Avantageusement, la cartouche extractible 22 inclut également un support d'extraction 23 qui porte au moins ledit distributeur multivoies 8, ainsi que de préférence ladite conduite rigide 15A. En d'autres termes, la cartouche extractible 22 est formée par un sous-ensemble unitaire destiné à être raccordé fluidiquement au siège 20, de préférence par l'intermédiaire du piston 21 qui fait avantageusement partie de la conduite rigide 15A, et est donc préférentiellement inclus dans la cartouche extractible 22, comme illustré aux figures. De préférence, le deuxième tuyau 15B (souple ou rigide) fait lui aussi partie de la cartouche extractible 22. La cartouche extractible 22 est avantageusement conçue pour être logée à l'intérieur du tube souterrain 6, comme cela est visible en particulier sur la figure 3. Le support d'extraction 23 comprend avantageusement un chapeau 24, qui porte de préférence une poignée 24A. Le support d'extraction 23 comprend en outre une base 25, ainsi qu'une tige 26 qui relie le chapeau 24 et la base 25. La cartouche extractible 22 est conçue pour que le chapeau 24 vienne fermer le tube souterrain 6 au niveau de l'embase 3A, comme illustré par la figure 3. Un système de verrouillage peut être prévu, par exemple un système de verrouillage à baïonnette 24B. Le support d'extraction 23 comprend en outre de préférence au moins une platine 27 qui est fixée par exemple à la tige 26 et qui porte le distributeur multivoies 8. Une patte de fixation 28 peut également être prévue pour maintenir la conduite rigide 15A parallèle à la tige 26. Le recours à une conception mettant en œuvre la cartouche extractible 22 permet à un opérateur d'insérer aisément la conduite rigide 15A, le deuxième tuyau 15B et le distributeur multivoies 8 au fond du tube souterrain 6, afin d'empêcher l'eau qui circule en leur sein de geler, tout en autorisant l'extraction facile de ces composants, par l'exercice d'une traction verticale vers le haut sur la poignée 24A, pour assurer les opérations de maintenance et/ou réparation. Grâce au caractère souple et flexible du premier tuyau souple qui forme avantageusement ladite première canalisation de distribution 14, l'extraction de la cartouche extractible 22 hors du tube souterrain 6 est particulièrement aisée. Ainsi, dans le mode de réalisation des figures 1 à 7, correspondant à un appareil 1 de distribution d'eau qui est une borne-fontaine incongelable, le distributeur multivoies 8 est logé, de préférence de façon amovible, dans le tube souterrain 6, avantageusement au fond de ce dernier, pour éviter qu'il ne soit affecté par des températures suffisamment basses pour entraîner le gel de l'eau présente dans le distributeur multivoies 8. En revanche, dans le mode de réalisation de la figure 8, qui correspond à une borne-fontaine non incongelable, le distributeur multivoies 8 est cette fois logé non pas dans un tube souterrain, mais à l'intérieur du boîtier extérieur 3.

Conformément à l'invention, le sélecteur 12 est mobile entre une pluralité de positions de sélecteur incluant au moins une première position de distribution, dans laquelle le port d'entrée 9 est mis en communication fluidique avec le premier port de sortie 10 pour acheminer l'eau depuis ladite conduite d'eau sous pression jusqu'à ladite première ouverture 2 de distribution. En d'autres termes, lorsque le sélecteur 12 se trouve dans la première position de distribution, le port d'entrée 9 est relié fluidiquement au premier port de sortie 10, de sorte que l'eau en provenance de la conduite d'eau sous pression circule tout d'abord dans la canalisation d'alimentation 15, c'est-à-dire par exemple dans la conduite rigide 15A puis dans le deuxième tuyau 15B, jusqu'à parvenir au port d'entrée 9, pour circuler ensuite à l'intérieur du distributeur multivoies 8, dans une voie dudit distributeur 8, jusqu'au premier port de sortie 10, à partir duquel l'eau circule ensuite dans la première canalisation de distribution 14 jusqu'à la première ouverture 2 de distribution par laquelle elle s'échappe hors de l'appareil 1. Ladite pluralité de positions de sélecteur inclut également une position de vidange, distincte de la première position de distribution, dans laquelle le premier port de sortie 10 est mis en communication fluidique avec le port de vidange 11 mais n'est pas mis en communication fluidique avec le port d'entrée 9. Ainsi, en position de vidange, la première ouverture 2 de distribution d'eau communique fluidiquement avec le premier port de sortie 10 par l'intermédiaire de la première canalisation de distribution 14, tandis que le premier port de sortie 10 communique quant à lui, par une voie à l'intérieur du distributeur multivoies 8, avec le port de vidange 11, alors que le sélecteur 12 supprime toute liaison fluidique entre le port d'entrée 9 et le premier port de sortie 10.

Selon l'invention, le port de vidange 11 est situé plus bas que la première canalisation de distribution 14, pour permettre la purge par gravité de la première canalisation de distribution 14 via le port de vidange 11 lorsque le sélecteur 12 est en position de vidange. Comme illustré aux figures, le port de vidange 11 est situé plus bas que la totalité de la première canalisation de distribution 14, afin d'empêcher toute stagnation d'eau à l'amont du port de vidange 11 et effectuer une purge complète. En d'autres termes, le passage du sélecteur 12 en position de vidange permet d'une part d'interrompre l'alimentation en eau de la première canalisation de distribution 14 et d'autre part de décharger l'eau présente dans la première canalisation de distribution 14 hors de cette dernière, par le port de vidange 11 qui débouche à l'air libre, ce qui permet d'évacuer l'eau hors de la première canalisation de distribution 14. L'eau présente dans la première canalisation de distribution 14 s'évacue spontanément par le port de vidange 11 sous l'effet d'une part de la gravité, grâce au positionnement du port de vidange 11 à une altitude inférieure à celle de la première canalisation de distribution 14, et d'autre part grâce à l'appel d'air au niveau de la première ouverture 2 de distribution d'eau qui est ouverte sur l'extérieur en permanence.

Conformément à l'invention, l'appareil 1 de distribution d'eau comprend en outre un organe de rappel 35 qui exerce sur le sélecteur 12 une force de rappel qui rappelle le sélecteur 12 en position de vidange, laquelle position de vidange est donc une position de rappel. L'organe de commande 7 est quant à lui relié au sélecteur 12 pour faire passer ledit sélecteur 12 de sa position de vidange à sa première position de distribution par actionnement manuel dudit organe de commande 7 à l'encontre de la force de rappel, ladite force de rappel ramenant automatiquement le sélecteur 12 en position de vidange lorsque cesse l'actionnement manuel de l'organe de commande 7. De préférence, l'organe de rappel 35 inclut un corps élastique, par exemple un premier ressort 35A, qui assure un rappel élastique du sélecteur 12 en position de vidange. Grâce à cette caractéristique, il est possible d'obtenir, à partir d'un unique composant formé par le distributeur multivoies 8, une double fonction d'ouverture/fermeture du circuit d'eau et de vidange automatique de ce dernier. En effet, tant qu'aucun effort d'actionnement (par exemple un couple de mise en rotation) n'est exercé sur l'organe de commande 7, l'organe de rappel 35 rappelle le sélecteur 12 en position de vidange, ce qui met en communication la première ouverture 2 de distribution d'eau avec le port de vidange 11 (ouvert sur l'extérieur), par le biais de la première canalisation de distribution 14 et de la voie interne au distributeur 8 qui relie le premier port de sortie 10 au port de vidange 11. En particulier, l'organe de rappel 35 est conçu pour rappeler, immédiatement, le sélecteur 12 en position de vidange dès lors qu'aucun effort d'actionnement suffisant n'est exercé sur l'organe de commande 7, et ce quel que soit le niveau de pression de l'eau circulant dans l'appareil 1, et notamment dans la première canalisation de distribution 14. Lorsqu'un effort d'actionnement suffisant pour surmonter la force de rappel est exercée sur l'organe de commande 7, le sélecteur 12 passe en première position de distribution, ce qui a pour effet de mettre en correspondance le port d'entrée 9 avec le premier port de sortie 10, tout en interrompant la communication entre le premier port de sortie 10 et le port de vidange 11. Dès que ledit effort d'actionnement cesse ou devient insuffisant, le sélecteur 12 est aussitôt rappelé automatiquement en position de vidange, indépendamment du niveau de pression de l'eau dans l'appareil 1. De préférence, l'appareil 1 est conçu pour empêcher ou interrompre toute distribution d'eau, que ce soit par la première ouverture 2 ou toute autre ouverture, lorsque le sélecteur 12 est en position de vidange. En d'autres termes, l'atteinte de la position de vidange par le sélecteur 12 commande également avantageusement la cessation de toute distribution d'eau par l'appareil 1.

Ainsi, le recours au distributeur hydraulique multivoies 8 permet de bénéficier d'une conception robuste qui permet une réduction sensible du coût de l'appareil 1, ainsi qu'une amélioration significative de la fiabilité et de la robustesse de ce dernier.

Avantageusement, l'appareil 1 de distribution d'eau inclut un dispositif de transmission 36 qui relie mécaniquement l'organe de commande 7 et le sélecteur 12 pour qu'une mise en mouvement manuelle, de préférence une mise en rotation manuelle, de l'organe de commande 7 entraîne un déplacement, de préférence en rotation, du sélecteur 12. De préférence, le dispositif de transmission 36 est conçu pour transmettre à l'organe de commande 7 la force de rappel exercée par l'organe de rappel 35, de sorte que l'organe de rappel 35 rappelle l'organe de commande 7 dans une position neutre, qui correspond à la position de vidange du sélecteur 12. Avantageusement, ledit dispositif de transmission 36 inclut un câble 37 qui est maintenu sous tension mécanique par ladite force de rappel exercée sur le sélecteur 12 par l'organe de rappel 35. Par exemple, conformément au mode de réalisation spécifique illustré aux figures 1 à 7, le dispositif de transmission 36 inclut un premier manchon d'accouplement 38 qui est connecté mécaniquement à l'organe de commande 7 pour tourner avec ce dernier selon le premier axe de rotation X-X'. Le dispositif de transmission 36 comprend en outre avantageusement une première patte 39 qui est fixée au premier manchon d'accouplement 38 pour tourner avec ce dernier selon le premier axe de rotation X-X'. Le dispositif de transmission 36 comprend également de préférence un ridoir 41 monté à pivotement sur la première patte 39, comme illustré. Le dispositif de transmission 36 comprend en outre, dans le mode de réalisation illustré aux figures, un deuxième manchon d'accouplement 42 conçu pour être fixé au sélecteur 12, afin de tourner avec ce dernier selon le deuxième axe de rotation Y-Y'. Avantageusement, le dispositif de transmission 36 comprend également une deuxième patte 43 fixée au sélecteur 12, par exemple grâce au deuxième manchon d'accouplement 42, pour tourner avec ledit sélecteur 12 selon le deuxième axe de rotation Y-Y'. Le câble 37 (qui est par exemple métallique ou en matière plastique) est avantageusement fixé vers l'une de ses extrémités au ridoir 41 et vers l'autre extrémité à la deuxième patte 43, par exemple au moyen d'un système vis/écrou (figure 6) ou d'un crochet dont est pourvue la deuxième patte 43 (figure 7). Dans ce mode de réalisation, il est ainsi possible, en faisant tourner manuellement le bouton rotatif qui forme préférentiellement l'organe de commande 7, d'entraîner en rotation le premier manchon 38 et la première patte 39, ce qui a pour effet d'imprimer au ridoir 41 un déplacement vertical ascendant qui génère une traction verticale ascendante sur le câble 37, lequel en retour exerce une traction à l'extrémité de la deuxième patte 43, laquelle entraîne alors en rotation le sélecteur 12 pour le faire passer par exemple de sa position de vidange à sa première position de distribution. De préférence, le premier ressort 35A est un ressort de torsion qui est monté coaxialement au deuxième manchon d'accouplement 42, pour exercer sur la deuxième patte 43 et/ou le deuxième manchon 42 ladite force de rappel. Bien entendu, l'invention n'est absolument pas limitée à un tel mode de réalisation et il est par exemple parfaitement envisageables de recourir à des composants de transmission qui ne reposent pas sur un système à câble comme celui décrit ci-avant. On pourrait par exemple mettre en œuvre alternativement un système de biellettes rigides, ou un système de transmission à tige, à chaîne, à poulie ou autre. Le recours à un câble 37 est toutefois préféré, car il permet de faciliter l'extraction de la cartouche extractible 22, permettant ainsi une maintenance aisée, et un coût de fabrication minimisé.

Avantageusement, le distributeur multivoies 8 comprend un corps principal 80 qui porte le port d'entrée 9, le premier port de sortie 10 et le port de vidange 11. Le sélecteur 12 inclut quant à lui de préférence un boisseau 120 qui comprend au moins une première joue 121 et une chambre annulaire 122 délimitée par au moins la première joue 121. De préférence, la première joue 121 se présente sous la forme d'un élément discoïde. Avantageusement, le boisseau 120 inclut en outre une deuxième joue 123, qui est par exemple elle aussi formée par un élément discoïde. Lesdites première et deuxième joues 121, 123 s'étendent par exemple parallèlement l'une à l'autre pour délimiter entre elles la chambre annulaire 122, qui correspond à l'espace interstitiel entre les première et deuxième joues 121, 123. Le boisseau 120 comprend en outre un arbre rotatif 124 qui s'étend perpendiculairement auxdites première et deuxième joues 121, 123 et sur lequel lesdites première et deuxième joues 121, 123 sont montées pour tourner en rotation avec ledit arbre rotatif 124. Le boisseau 120 comprend également de préférence au moins un premier orifice 125, un deuxième orifice 126, un troisième orifice 127 et un quatrième orifice 128 ménagés à travers la première joue 121. Le boisseau 120 est avantageusement monté mobile à rotation par rapport au corps principal 80 entre une pluralité de positions de boisseau, qui inclut au moins :
- une position primaire, qui correspond à ladite première position de distribution du sélecteur 12, dans laquelle lesdits premier et deuxième orifices traversants 125, 126 sont abouchés respectivement au port d'entrée 9 et au premier port de sortie 10 pour mettre en communication fluidique le port d'entrée 9 et le premier port de sortie 10 par l'intermédiaire de la chambre annulaire 122 ;
- une position secondaire, qui correspond à la position de vidange du sélecteur 12, dans laquelle le troisième orifice traversant 127 et le quatrième orifice traversant 128 sont abouchés respectivement au port de vidange 11 et au premier port de sortie 10 pour les mettre en communication fluidique par l'intermédiaire de la chambre annulaire 122.

Le boisseau 120 forme ainsi un tiroir rotatif qui permet d'aiguiller le fluide d'un port à un autre.

Dans le mode de réalisation illustrée aux figures 9 à 13, le corps principal 80 se présente sous la forme d'un bloc (par exemple parallélépipédique) à l'intérieur duquel sont ménagées des canalisations 90, 100, 110, 130. Lesdites canalisations 90, 100, 110, 130 débouchent d'une part sur les parois latérales dudit bloc pour former respectivement le port d'entrée 9, le premier port de sortie 10, le deuxième port de sortie 13 et le port de vidange 11, et débouchent d'autre part sur une face avant (de préférence plane) du bloc. Ladite face avant se trouve en regard de la première joue 121, afin que lesdits premier, deuxième, troisième et quatrième orifices traversants 125, 126, 127, 128 puissent venir s'aboucher sélectivement et alternativement à une ou plusieurs desdites canalisations 90, 100, 110, 130 internes au corps principal 80. Dans ce mode de réalisation, le distributeur multivoies 8 comprend en outre un capot 140 qui est fixé au corps principal 80 pour coiffer le boisseau 120 et fermer ainsi latéralement la chambre annulaire 122.

Avantageusement, l'appareil 1 inclut en outre une deuxième ouverture de distribution d'eau (non illustrée), en plus de la première ouverture 2 de distribution d'eau. De préférence, ladite deuxième ouverture de distribution d'eau débouche au sommet du boîtier extérieur 3, selon une incidence ascendante oblique, afin d'offrir une fonctionnalité de rince-bouche par exemple. Avantageusement, l'organe de commande 7 est actionnable manuellement pour commander la distribution d'eau par ladite deuxième ouverture. Ainsi, dans ce mode de réalisation particulier, l'appareil 1 comprend un seul et même organe de commande 7 pour commander alternativement la distribution d'eau par la première ouverture 2 et la distribution d'eau par la deuxième ouverture. À cette fin, l'organe de commande 7 est par exemple conçu pour être tourné manuellement dans un premier sens de rotation autour du premier axe de rotation X-X' pour commander la distribution d'eau par la première ouverture 2, et dans un deuxième sens de rotation opposé pour commander la distribution d'eau par la deuxième ouverture. De préférence, l'appareil 1 de distribution d'eau comprend une deuxième canalisation de distribution qui relie fluidiquement la deuxième ouverture de distribution au deuxième port de sortie 13. Dans ce cas, la pluralité de positions de sélecteur inclut également de préférence une deuxième position de distribution, dans laquelle le port d'entrée 9 est mis en communication fluidique avec le deuxième port de sortie 13 pour acheminer l'eau depuis ladite conduite d'eau sous pression jusqu'à ladite deuxième ouverture de distribution. Le deuxième port de sortie 13 est aussi, dans la position de vidange, mis en communication fluidique avec le port de vidange 11 mais pas avec le port d'entrée 9. Le port de vidange 11 est situé plus bas que ladite deuxième canalisation de distribution, pour permettre la purge par gravité de cette dernière via le port de vidange 11 lorsque le sélecteur 12 est en position de vidange. En d'autres termes, la vidange de la deuxième canalisation de distribution s'opère de la même manière que celle de la première canalisation de distribution, de sorte que la description qui précède relative à la première canalisation de distribution 14 reste applicable, *mutatis mutandis,* pour la deuxième canalisation de distribution et la purge de cette dernière par gravité, via le port de vidange 11. Dans ce cas de figure, l'organe de commande 7 est relié au sélecteur 12 pour faire passer le sélecteur 12 de sa position de vidange à sa deuxième position de distribution par actionnement manuel de l'organe de commande 7 à l'encontre de la force de rappel exercée par l'organe de rappel 35 sur le sélecteur 12. Dans ce mode de réalisation particulier, l'organe de rappel 35 inclut avantageusement un deuxième ressort 35B conçu pour rappeler le sélecteur 12 en position de vidange à partir de la deuxième position de distribution. Avantageusement, le premier ressort 35A et le deuxième ressort 35B sont dans ce cas tous deux des ressorts de traction, comme illustré à la figure 10, dont une extrémité est rendue solidaire d'une platine solidaire du bloc formant le corps principal 80, tandis que l'autre extrémité est reliée à une extrémité respective d'une plaquette montée sur l'arbre 124 du boisseau 120 de façon à tourner avec ledit arbre.

Dans ce mode de réalisation préférentiel qui met en œuvre une distribution d'eau qui est possible alternativement par deux ouvertures de distribution d'eau distinctes, sous la commande d'un seul organe de commande 7 commun, le distributeur multivoies 8 est un distributeur à au moins 4 voies. Dans ce cas, ledit boisseau 120 comprend en outre un cinquième orifice traversant 129, un sixième orifice traversant 131 et un septième orifice traversant 132 ménagés à travers la première joue 121. Ladite pluralité de positions de boisseau inclut avantageusement en outre une position tertiaire, correspondant à ladite deuxième position de distribution du sélecteur 12, dans laquelle lesdits cinquième et sixième orifices traversants 129, 131 sont abouchés respectivement auxdits port d'entrée 9 et deuxième port de sortie 13 pour les mettre en communication fluidique, par l'intermédiaire de ladite chambre annulaire 122. Dans ce mode de réalisation, le septième orifice traversant 132 est quant à lui, dans ladite position secondaire, abouché au deuxième port de sortie 13, pour le mettre en communication fluidique avec le port de vidange 11 par l'intermédiaire de la chambre annulaire 122.

Le fonctionnement du distributeur multivoies 8 peut être ainsi le suivant, en référence à la figure 13.

Lorsque le sélecteur 12 est rappelé en position de vidange (illustré par la figure 13), la canalisation interne 110 du bloc formant le corps principal 80 est abouché au troisième orifice traversant 127 tandis que la canalisation 100 est abouchée au quatrième orifice 128, et que la canalisation 130 est abouchée au septième orifice 132. De cette façon, les canalisations 110, 100, 130, qui communiquent respectivement avec le port de vidange 11, le premier port de sortie 10 et le deuxième port de sortie 13 communiquent ensemble par l'intermédiaire de la chambre annulaire 122. À l'inverse, la canalisation 90, qui se subdivise en deux branches 90A, 90 B, est obturée par la première joue 121. Il est ainsi possible de vidanger automatiquement (en l'occurrence simultanément) la première canalisation de distribution 14 reliée au premier port de sortie 10, et la deuxième canalisation de distribution reliée au deuxième port de sortie 13, en faisant s'écouler par gravité l'eau contenue dans ses canalisations dans la chambre annulaire 122, puis dans la canalisation 110 qui débouche à l'extérieur via le port de vidange 11.

Lorsqu'un utilisateur actionne l'organe de commande 7 en lui imprimant par exemple une rotation d'environ 30° selon un premier sens de rotation, le troisième orifice 127 se décale par rapport à la canalisation 110 du port de vidange 11, ce qui occasionne l'obturation de ce dernier par la première joue 121. Cette même rotation selon le premier sens conduit en outre le premier orifice traversant 125 à venir en correspondance avec la canalisation 90, et plus précisément avec la deuxième branche 90B de cette dernière. De même, la rotation en question du boisseau 120 conduit le deuxième orifice traversant 126 à venir en correspondance avec la canalisation 100 du premier port de sortie 10, qui est ainsi mis en communication fluidique, par l'intermédiaire de la chambre 122, avec le port d'entrée 9. Il est ainsi possible d'alimenter en eau la première canalisation de distribution 14 reliée au premier port de sortie 10. Lorsque l'utilisateur relâche l'organe de commande 7 qui avait tourné de 30° dans le premier sens, l'organe de rappel 35 rappelle le boisseau 120 dans la position secondaire illustrée à la figure 13, qui permet la vidange automatique.

Lorsqu'un utilisateur actionne l'organe de commande 7 en lui imprimant par exemple une rotation d'environ 30° selon un deuxième sens de rotation, le troisième orifice 127 se décale par rapport à la canalisation 110 du port de vidange 11, ce qui occasionne l'obturation de ce dernier par la première joue 121. Cette même rotation selon le deuxième sens conduit en outre le cinquième orifice traversant 129 à venir en correspondance avec la canalisation 90, et plus précisément avec la première branche 90A de cette dernière. De même, la rotation en question du boisseau 120 conduit le sixième orifice traversant 131 à venir en correspondance avec la canalisation 130 du deuxième port de sortie 13, qui est ainsi mis en communication fluidique, par l'intermédiaire de la chambre 122, avec le port d'entrée 9. Il est ainsi possible d'alimenter en eau la deuxième canalisation de distribution reliée au deuxième port de sortie 13. Lorsque l'utilisateur relâche l'organe de commande 7 qui avait tourné de 30° dans le deuxième sens, l'organe de rappel 35 rappelle le boisseau 120 dans la position secondaire illustrée à la figure 13, qui permet la vidange automatique.

Ainsi, le boisseau 120, en appui étanche contre le bloc formant le corps principal 80, permet de commuter les différents ports d'admission et de refoulement en réponse à un mouvement de rotation horaire ou anti-horaire imparti soit manuellement par l'utilisateur via l'organe de commande 7, soit par l'organe de rappel 35 lorsque l'utilisateur cesse tout actionnement manuel de l'organe de commande 7. L'invention permet ainsi grâce à une construction extrêmement compacte, bon marché et fiable, de bénéficier d'un appareil 1 de distribution d'eau qui permet, par actionnement d'un seul organe de commande 7, d'obtenir une distribution d'eau soit par une première ouverture 2, soit par une deuxième ouverture (non illustrée), avec la possibilité de garantir la qualité de l'eau distribuée, qui ne stagne jamais, et de pouvoir faire fonctionner l'appareil 1 même en cas de gel par la mise en œuvre de la variante préférentielle qui inclut le tube souterrain 6.

## Revendications

1. Appareil (1) de distribution d'eau comprenant au moins une première ouverture (2) de distribution d'eau ainsi qu'un organe de commande (7) actionnable manuellement pour commander la distribution d'eau par ladite première ouverture (2), ledit appareil (1) de distribution d'eau étant **caractérisé en ce qu'**il comprend en outre un distributeur multivoies (8) qui inclut au moins un port d'entrée (9), un premier port de sortie (10), un port de vidange (11), ainsi qu'un sélecteur (12) rotatif, ledit appareil (1) de distribution d'eau comprenant en outre une première canalisation de distribution (14) qui relie fluidiquement ladite première ouverture (2) de distribution audit premier port de sortie (10), ainsi qu'une canalisation d'alimentation (15) connectée fluidiquement audit port d'entrée (9) et pourvue d'un raccord (16) pour être connectée à une conduite d'eau sous pression, ledit sélecteur (12) étant mobile entre une pluralité de positions de sélecteur incluant au moins une première position de distribution, dans laquelle le port d'entrée (9) est mis en communication fluidique avec le premier port de sortie (10) pour acheminer l'eau depuis ladite conduite d'eau sous pression jusqu'à ladite première ouverture (2) de distribution, et une position de vidange, dans laquelle le premier port de sortie (10) est mis en communication fluidique avec le port de vidange (11) mais n'est pas mis en communication fluidique avec le port d'entrée (9), ledit port de vidange (11) étant situé plus bas que ladite première canalisation de distribution (14) pour permettre la purge par gravité de cette dernière via le port de vidange (11) lorsque le sélecteur (12) est en position de vidange, ledit appareil (1) de distribution d'eau comprenant en outre un organe de rappel (35) exerçant sur le sélecteur (12) une force de rappel qui le rappelle en position de vidange, ledit organe de commande (7) étant relié audit sélecteur (12) pour faire passer ce dernier de sa position de vidange à sa première position de distribution par actionnement manuel dudit organe de commande (7) à l'encontre de ladite force de rappel.

2. Appareil (1) de distribution d'eau selon la revendication précédente **caractérisé en ce que** ledit organe de commande (7) est rotatif, de préférence selon un premier axe de rotation (X-X') horizontal, ledit appareil (1) de distribution d'eau incluant un dispositif de transmission (36) qui relie mécaniquement ledit organe de commande (7) et ledit sélecteur (12) pour qu'une mise en rotation manuelle de l'organe de commande (7) entraîne un déplacement du sélecteur (12).

3. Appareil (1) de distribution d'eau selon la revendication précédente **caractérisé en ce que** ledit dispositif de transmission (36) inclut un câble (37) qui est maintenu sous tension mécanique par ladite force de rappel.

4. Appareil (1) de distribution d'eau selon l'une quelconque des revendications précédentes **caractérisé en ce que** l'organe de rappel (35) inclut au moins un premier ressort (35A).

5. Appareil (1) de distribution d'eau selon l'une quelconque des revendications précédentes **caractérisé en ce que** ladite première canalisation de distribution (14) inclut un premier tuyau souple.

6. Appareil (1) de distribution d'eau selon l'une quelconque des revendications précédentes **caractérisé en ce que** ladite canalisation d'alimentation (15) inclut au moins l'un des composants hydrauliques suivants : filtre (17), clapet anti-retour (18), réducteur de pression (19).

7. Appareil (1) de distribution d'eau selon l'une quelconque des revendications précédentes **caractérisé en ce que** ladite canalisation d'alimentation (15) comprend une conduite rigide (15A) qui s'étend entre une première extrémité connectée audit raccord (16), et une deuxième extrémité, ainsi qu'un deuxième tuyau (15B) qui s'étend entre une extrémité amont connectée à ladite deuxième extrémité, et une extrémité aval connectée audit port d'entrée (9).

8. Appareil (1) de distribution d'eau selon les revendications 6 et 7 **caractérisé en ce que** ladite conduite rigide (15A) inclut ledit ou lesdits composant(s) hydraulique(s) (17, 18,19).

9. Appareil (1) de distribution d'eau selon la revendication 7 ou 8 **caractérisé en ce que** ladite canalisation d'alimentation (15) inclut un siège (20) relié fluidiquement audit raccord (16) de façon permanente, ladite conduite rigide (15A) étant pourvue à la première extrémité d'un piston (21) conçu pour être reçu de façon amovible par le siège (20) pour établir une liaison fluidique entre lesdits raccord (16) et conduite rigide (15A).

10. Appareil (1) de distribution d'eau selon la revendication précédente **caractérisé en ce qu'**il comprend une cartouche extractible (22) qui inclut au moins ledit distributeur multivoies (8) ainsi qu'un support d'extraction (23) qui porte au moins ledit distributeur multivoies (8).

11. Appareil (1) de distribution d'eau selon l'une quelconque des revendications précédentes **caractérisé en ce qu'**il comprend un boîtier extérieur (3) avec une embase (3A), ledit boîtier (3) étant destiné à s'élever au-dessus du sol (5) à partir de ladite embase (3A), ledit appareil (1) de distribution d'eau comprenant également un tube souterrain (6), qui s'étend vers le bas à partir de l'embase (3A) pour être enfoui dans le sol (5), ledit tube souterrain (6) présentant une extrémité libre qui porte ledit raccord (16), ledit distributeur multivoies (8) étant logé dans ledit tube souterrain (6).

12. Appareil (1) de distribution d'eau selon l'une quelconque des revendications précédentes **caractérisé en ce que** ledit distributeur multivoies (8) comprend un corps principal (80) qui porte lesdits port d'entrée (9), premier port de sortie (10) et port de vidange (11), ledit sélecteur (12) incluant un boisseau (120) qui comprend au moins une première joue (121), une chambre annulaire (122) délimitée par au moins ladite première joue (121), ainsi qu'au moins un premier, un deuxième, un troisième et un quatrième orifice traversant (125, 126, 127, 128) ménagés à travers ladite première joue(121), ledit boisseau (120) étant monté mobile à rotation par rapport audit corps principal (80) entre une pluralité de positions de boisseau incluant au moins :
- une position primaire, correspondant à ladite première position de distribution, dans laquelle lesdits premier et deuxième orifices traversants (125, 126) sont abouchés respectivement auxdits port d'entrée (9) et premier port de sortie (10) pour les mettre en communication fluidique par l'intermédiaire de ladite chambre annulaire (122) ;
- une position secondaire, correspondant à ladite position de vidange, dans laquelle lesdits troisième et quatrième orifices traversants (127, 128) sont abouchés respectivement auxdits port de vidange (11) et premier port de sortie (10) pour les mettre en communication fluidique par l'intermédiaire de ladite chambre annulaire (122).

13. Appareil (1) de distribution d'eau selon l'une quelconque des revendications précédentes **caractérisé en ce qu'**il inclut en outre une deuxième ouverture de distribution d'eau, ledit organe de commande (7) étant actionnable manuellement pour commander la distribution d'eau par ladite deuxième ouverture, ledit distributeur multivoies (8) incluant en outre un deuxième port de sortie (13), ledit appareil (1) de distribution d'eau comprenant une deuxième canalisation de distribution qui relie fluidiquement ladite deuxième ouverture de distribution audit deuxième port de sortie (13), ladite pluralité de positions de sélecteur incluant également une deuxième position de distribution dans laquelle le port d'entrée (9) est mis en communication fluidique avec le deuxième port de sortie (13) pour acheminer l'eau depuis ladite conduite d'eau sous pression jusqu'à ladite deuxième ouverture de distribution, ledit deuxième port de sortie (13) étant aussi, dans la position de vidange, mis en communication fluidique avec le port de vidange (11) mais pas avec le port d'entrée (9), ledit port de vidange (11) étant situé plus bas que ladite deuxième canalisation de distribution pour permettre la purge par gravité de cette dernière via le port de vidange (11) lorsque le sélecteur (12) est en position de vidange, ledit organe de commande (7) étant relié audit sélecteur (12) pour faire passer ce dernier de sa position de vidange à sa deuxième position de distribution par actionnement manuel dudit organe de commande (7) à l'encontre de ladite force de rappel.

14. Appareil (1) de distribution d'eau selon les revendications 12 et 13 **caractérisé en ce que** ledit boisseau (120) comprend en outre un cinquième, un sixième et un septième orifice traversant (129, 131, 132) ménagés à travers ladite première joue (121), ladite pluralité de positions de boisseau incluant en outre une position tertiaire, correspondant à ladite deuxième position de distribution, dans laquelle lesdits cinquième et sixième orifices traversants (129, 131) sont abouchés respectivement auxdits port d'entrée (9) et deuxième port de sortie (13) pour les mettre en communication fluidique par l'intermédiaire de ladite chambre annulaire (122), ledit septième orifice traversant (132) étant, dans la position secondaire, abouché audit deuxième port de sortie (13) pour le mettre en communication fluidique avec ledit port de vidange (11) par l'intermédiaire de ladite chambre annulaire (122).

15. Appareil (1) de distribution d'eau selon l'une quelconque des revendications précédentes **caractérisé en ce qu'**il constitue une borne-fontaine pour distribuer de l'eau sur la voie publique.
